# EUROPÄISCHE PATENTSCHRIFT

(11) **EP 3 156 663 B1**
(45) Veröffentlichungstag und Bekanntmachung des Hinweises auf die Patenterteilung: **24.07.2019**
(21) Anmeldenummer: 15189912.7
(22) Anmeldetag: 15.10.2015
(51) Int. Cl.: F04D 29/44, F04D 29/58, F04D 13/06, F04D 1/06, F04D 29/42

(54) **KREISELPUMPENAGGREGAT**
CENTRIFUGAL PUMP ASSEMBLY
GROUPE POMPE CENTRIFUGE

(43) Veröffentlichungstag der Anmeldung: 19.04.2017
(73) Patentinhaber: Grundfos Holding A/S, 8850 Bjerringbro (DK)
(72) Erfinder: Sierakowski-Sørensen, Janus Lukas, 8382 Hinnerup (DK)
(74) Vertreter: Patentanwälte Vollmann Hemmer Lindfeld Partnerschaft mbB

(56) Entgegenhaltungen:
- EP-A1- 1 217 217
- EP-A2- 0 831 236
- DE-T2- 69 406 259
- JP-U- S51 154 703

## Beschreibung

Die Erfindung betrifft ein Kreiselpumpenaggregat, insbesondere als Teil eines Hauswasserwerkes, welches eine ein- oder mehrstufige Kreiselpumpe aufweist, die von einem Elektromotor angetrieben wird.

Um die vom Antriebsmotor erzeugte Wärme abzuführen, zählt es bei Kreiselpumpenaggregaten zum Stand der Technik, den Förderstrom der Pumpe entlang des Motors zu führen, damit dieser nicht überhitzt wird. Derartige Anordnungen sind insbesondere bei Kreiselpumpenaggregaten zur Kaltwasserförderung bekannt.

Der Einsatz solcher Kreiselpumpen in Hauswasserwerken oder Druckerhöhungsanlagen zählt zum Stand der Technik. Bei einem von der Anmelderin unter der Bezeichnung "GRUNDFOS MQ" vertriebenen Hauswasserwerk ist eine mehrstufige Kreiselpumpe liegend, d. h. mit horizontaler Achse angeordnet, die mehrstufig ausgebildet ist und die eine Kanalführung innerhalb des Hauswasserwerks aufweist, bei welcher das von der Pumpe geförderte Wasser aus der letzten Pumpenstufe in einen den Elektromotor umgebenden Ringraum fördert, an den wiederum ein Kanal anschließt, der zum Ausgangs- bzw. Druckanschluss des Hauswasserwerks führt. Die dort vorgenommenen konstruktiven Maßnahmen zur Kühlung des Motors haben sich bestens bewährt, da der Hauptförderstrom an der Außenseite des Elektromotors entlang strömt und damit stets für eine ausreichende Kühlung sorgt. Die Konstruktion dieses bekannten Hauswasserwerks ist vergleichsweise aufwändig, weshalb man bestrebt ist, diese zu vereinfachen, so dass das Hauswasserwerk kostengünstiger hergestellt werden kann und auch anwendungstechnisch vorteilhafter gestaltet werden kann. Will man jedoch von dem bekannten Konstruktionsprinzip grundlegend abweichen, so bedingt dies auch eine Änderung des Kühlkonzepts für den Elektromotor.

Ein Kreiselpumpenaggregat gemäß dem Oberbegriff des Anspruchs 1 ist in DE69406259T offenbart.

Vor diesem Hintergrund liegt der Erfindung die Aufgabe zugrunde, ein Kreiselpumpenaggregat, insbesondere als Teil eines Hauswasserwerks so auszugestalten, dass der Elektromotor ausreichend gekühlt wird, ohne dass der Hauptförderstrom längs des Elektromotors geführt werden muss.

Die Aufgabe der Erfindung wird durch ein Kreiselpumpenaggregat mit den in Anspruch 1 angegebenen Merkmalen gelöst, und soweit es die hauswasserwerkseitige Anwendung angeht, durch ein Hauswasserwerk mit den in Anspruch 12 angegebenen Merkmalen. Hauswasserwerk im Sinne der vorliegenden Erfindung ist auch eine Druckerhöhungsanlage. Vorteilhafte Ausgestaltungen der Erfindung sind in den Unteransprüchen der nachfolgenden Beschreibung sowie den Zeichnungen angegeben. Hierbei können die in den Unteransprüchen und der Beschreibung angegebenen Merkmale jeweils für sich, aber auch in geeigneter Kombination die erfindungsgemäße Lösung gemäß Anspruch 1 bzw. gemäß Anspruch 12 weiter ausgestalten.

Das erfindungsgemäße Kreiselpumpenaggregat wird im Anspruch 1 angegeben.

Grundgedanke der erfindungsgemäßen Lösung ist es, zunächst einmal nur noch einen Teilstrom der von der Kreiselpumpe geförderten Flüssigkeit zur Kühlung des Motors einzusetzen, um auf diese Weise bei der Kanalführung freier in Konstruktion und Gestaltung zu sein. Es wird also ein Hauptförderstrom durch einen die mindestens eine Pumpenstufe umgebenden Ringraum erzeugt, d. h. der Hauptförderstrom wird am Ende der Pumpe durch diesen Ringraum in Richtung zur Saugseite der Pumpe geführt, so dass die Hauptkanalführung im Wesentlichen im Bereich der Pumpe und nicht an der Motorseite erfolgt. Um den Elektromotor zuverlässig und sicher zu kühlen, wird jedoch ein Kühlflüssigkeitsförderstrom vom Hauptförderstrom abgezweigt und durch einen den Motor umgebenden Raum geleitet.

Zur Erzeugung dieses Kühlflüssigkeitsförderstroms wird in dem die mindestens eine Pumpenstufe umgebenden Ringraum ein Unterschied im Druckniveau erzeugt, in dem mindestens zwei Leitschaufeln vorgesehen sind, welche zumindest Teile dieses Ringraums in zwei Teilringräume unterteilen, die in Betrieb unterschiedliches Druckniveau aufweisen. Dabei sind gemäß der Erfindung diese Teilringräume jeweils mit dem den Motor umgebenden Raum leitungsverbunden. Durch die sich dabei in Betrieb einstellende, wenn auch nur geringe Druckdifferenz zwischen den Teilringräumen wird eine gezielte Strömung in dem den Motor umgebenden Raum erzeugt, und somit der erforderliche Kühlflüssigkeitsförderstrom sichergestellt.

Diese konstruktive Maßnahme stellt einerseits eine sichere Kühlung des Elektromotors sicher, erlaubt jedoch andererseits die Kanalführung so zu gestalten, dass Pumpeneingang und Pumpenausgang an derselben Seite liegen, dass zumindest der Hauptförderstrom durch einen die mindestens eine Pumpenstufe umgebenden Ringraum wieder Richtung Pumpeneingang zurückgeführt wird. Hierdurch ist eine sehr kompakte Konstruktion möglich, insbesondere wenn das erfindungsgemäße Kreiselpumpenaggregat Teil eines Hauswasserwerks bildet. Der Effekt des unterschiedlichen Druckniveaus in den beiden Teilräumen bildet sich insbesondere dann, wenn das Kreiselpumpenaggregat liegend, d. h. mit horizontaler Achse von Pumpe und Motor betrieben wird. Dann kann im unteren Teil des Ringraums ein höheres Druckniveau als im oberen Teilringraum bestehen, wodurch dieser Kühlflüssigkeitsförderstrom durch den Motor umgebenden Raum erzeugt wird.

Vorteilhaft sind gemäß einer Weiterbildung der Erfindung die Leitschaufeln Teil der letzten Pumpenstufe oder dieser nachgeordnet. Sie sind vorzugsweise diametral im Ringraum angeordnet, und zwar bevorzugt derart, dass sie eine gedachte Teilungsebene bilden, welche den Ringraum der Pumpe zumindest teilweise vorzugsweise im Wesentlichen horizontal teilt.

Vorteilhaft ist der Ringraum, der die mindestens eine Pumpenstufe umgibt, zumindest teilweise durch das Pumpengehäuse begrenzt. Die erfindungsgemäße Konstruktion kann dann weitgehend unter Ausnutzung ohnehin vorhandener Bauteile erfolgen.

Dabei ist es besonders vorteilhaft, wenn bei einer mehrstufigen Ausbildung der Kreiselpumpe die letzte Pumpenstufe durch das Kreiselrad mit den umgebenden normalen und den den Ringraum teilenden Leitschaufeln im Pumpengehäuse gebildet ist und die erste und gegebenenfalls weiteren Pumpenstufen dazwischen innerhalb eines Zylindermantels angeordnet sind, welcher den Ringraum der Pumpe nach innen begrenzt und der mindestens abschnittsweise durch die Leitschaufeln in axialer Richtung geteilt ist. Unter in axialer Richtung geteilt, ist zu verstehen, dass die durch die Leitschaufeln gebildete Teilungsebene durch die Pumpenachse verläuft oder parallel dazu und vorzugsweise horizontal angeordnet ist.

Vorteilhaft sind diese den Ringraum teilenden Leitschaufeln so ausgebildet und angeordnet, dass sie sich in Richtung der Drehachse des Kreiselrades oder in einer Richtung parallel dazu erstrecken und somit in den Ringraum hineinragen, also gleichzeitig Teil des Leitapparates für die letzte Pumpenstufe und Trennmittel zur Erzeugung der Druckdifferenz für den Kühlflüssigkeitsförderstrom bilden. Erstrecken sich die Leitschaufeln in den Bereich zwischen Kreiselrad und einer Stirnwand, vorzugweise die das Pumpengehäuse begrenzenden Stirnwand, und zwar zu der Stirnwand, die dem Elektromotor nahe ist. Hierdurch wird eine vergleichsweise hohe Druckdifferenz der Teilringräume erreicht, da in diesem Bereich kein hydraulischer Kurzschluss entstehen kann. Bevorzugt werden dabei die Leitungsverbindungen zu dem den Motor umgebenden Raum durch Ausnehmungen in dieser Stirnwand des Pumpengehäuses gebildet.

Gemäß einer vorteilhaften Ausgestaltung der Erfindung erstrecken sich die die Teilringräume bildenden Leitschaufeln radial längs der zum Elektromotor weisenden Stirnwand des Pumpengehäuses sowie axial längs einer den Ringraum nach außen begrenzenden Außenwand, vorzugsweise des Pumpengehäuses. Sie bilden somit einerseits Teil des Leitapparates der letzten Pumpenstufe und andererseits Wandungen, welche die Teilringräume zueinander abgrenzen. Vorteilhaft sind dabei diese Leitschaufeln einstückig mit dem Pumpengehäuse ausgebildet, welches sowohl die Stirnwand zum Elektromotor als auch die umgebende Außenwand aufweist.

Insbesondere bei der vorstehend beschriebenen Kanalführung, bei welcher die Förderflüssigkeit vom Saugmund der ersten Pumpenstufe bis zum Leitrad der letzten Pumpenstufe im Wesentlichen in Achsrichtung der Pumpe gefördert wird und dann durch den Ringkanal in Gegenrichtung, ist es vorteilhaft, die Pumpe als Radial- oder Radial/Axialkreiselpumpe auszubilden.

Vorteilhaft ist die Pumpe zum Betrieb mit horizontal angeordneter Drehachse bestimmt und ausgebildet, wobei die den Ringraum der Pumpe unterteilenden Leitschaufeln sich im Wesentlichen in einer horizontalen Ebene erstrecken, in welcher auch die Drehachse liegt oder parallel und/oder leicht schräg dazu (bis maximal 30° dazu) verläuft.

Dabei ist es von Vorteil, wenn Motor und Pumpe eine gemeinsame Welle aufweisen und der Ringraum der Pumpe in Flucht zu dem den Motor umgebenden Raum angeordnet ist, der vorzugsweise ebenfalls als Ringraum ausgebildet ist.

Die vorstehend beschriebenen konstruktiven Ausgestaltungen sind insbesondere von Vorteil bei Einsatz des erfindungsgemäßen Kreiselpumpenaggregats in einem Hauswasserwerk. Das Hauswasserwerk kann durch diese konstruktiven Merkmale wesentlich günstiger gestaltet werden, sowohl hinsichtlich der Herstellung und Montage als auch hinsichtlich seiner Handhabung. So weist das erfindungsgemäße Hauswasserwerk ein solches Kreiselpumpenaggregat auf und hat seinen Sauganschluss und seinen Druckanschluss an derselben Seite angeordnet, vorzugsweise übereinander an einer Stirnseite des umgebenden Gehäuses. Diese Anordnung ist möglich, da der Förderstrom durch den Ringraum der Pumpe in Richtung Saugseite zurückgeleitet wird, so dass der Druckanschluss des Hauswasserwerks ohne aufwändige interne Kanalführungen an derselben Seite wie der Sauganschluss sein kann.

Gemäß einer vorteilhaften Weiterbildung der Erfindung weist das Hauswasserwerk ein umgebendes Gehäuse auf, in dem Pumpe und Motor unten, ein Membrandruckbehälter und die Motorelektronik darüber und oben angeordnet sind. Dabei ist vorteilhafterweise die Motorelektronik über dem Motor und der Membrandruckbehälter über der Pumpe angeordnet. Auf diese Weise sind auch innerhalb des Gehäuses des Hauswasserwerks elektrische und hydraulische Baugruppen örtlich voneinander getrennt, was von Vorteil ist. Dabei kann in vorteilhafter Weiterbildung die Kanalführung an die Seite des Pumpengehäuses gelegt werden, an welcher sich Saug- und Druckanschluss befinden.

Die Erfindung ist nachfolgend anhand eines in den Zeichnungen dargestellten Ausführungsbeispiels näher erläutert. Es zeigen:
- Fig. 1: ein Hauswasserwerk mit einer Kreiselpumpe in stark vereinfachter Darstellung im Längsschnitt,
- Fig. 2: eine perspektivische Ansicht eines Teils des Pumpengehäuses innerhalb des Hauswasserwerks,
- Fig. 3: den Teil des Pumpengehäuses gemäß Fig. 2 im Längsschnitt,
- Fig. 4: in perspektivischer Darstellung den Teil des Pumpengehäuses gemäß Fig. 3 mit darin angeordneten Pumpenstufen und
- Fig. 5: den Verlauf der Förderströme innerhalb des Hauswasserwerks im Betrieb in einer Darstellung entsprechend Fig. 1.

Das Hauswasserwerk 1 weist ein Gehäuse 2 auf, in dem sämtliche Bauteile des Hauswasserwerks eingegliedert sind und das einen Fuß 3 hat, mit welchem das Hauswasserwerk 1 auf einer zum Beispiel Bodenfläche steht und gegebenenfalls in dieser zum Beispiel durch Schrauben verankert ist.

Das Hauswasserwerk 1 weist an seiner in Fig. 1 linken Gehäuseseite einen Sauganschluss 4 sowie mit Abstand darüber einen Druckanschluss 5 auf. Unter dem Sauganschluss 4 ist eine verschließbare Ablassöffnung 6 vorgesehen.

Der untere Teil des Gehäuses 2 wird durch eine mehrstufige Kreiselpumpe 7 und einen diese antreibenden Elektromotor 8 ausgefüllt, die liegend angeordnet sind, das heißt eine im Betrieb horizontale Welle 9 aufweisen, welche einerseits den Rotor des Elektromotors 8 und andererseits Kreiselräder 10 der Kreiselpumpe 7 aufnimmt.

Die hier vierstufige Kreiselpumpe ist in den ersten drei Stufen geschlossen ausgebildet, das heißt der sich an das jeweilige Laufrad anschließende Leitapparat ist von einer Zylinderwand 11 umgeben, welche die Innenwand eines Ringraumes 12 bildet, dessen Außenwand durch das Pumpengehäuse gebildet wird. Das Pumpengehäuse ist im Wesentlichen aus zwei Gehäuseteilen gebildet, nämlich einem topfförmigen Gehäuseteil 13 sowie einem den Saugmund der Pumpe bildenden Gehäuseteil 14. Das Gehäuseteil 14 ist als Kunststoffspritzgussteil ausgebildet, bildet die den Sauganschluss 4 und den Druckanschluss 5 umfassende Seite des Hauswasserwerks 1 und weist einen vom Ringraum 12 zum Druckanschluss 5 führenden Kanal 15 auf, der ein Rückschlagventil 16 aufnimmt und an seinem freien Ende an der Oberseite des Gehäuses 2 mündet, wo er durch einen Verschlussstopfen 17 abgeschlossen ist. Der Druckanschluss 5 schließt an diesem Kanal 15 in Strömungsrichtung hinter dem Rückschlagventil 16 quer an. Um 180° versetzt dazu, quer ist ein Anschluss 18 vorgesehen, an dem ein Membrandruckbehälter 19 anschließt, welcher den Druckspeicher des Hauswasserwerkes 1 bildet. Der Membrandruckbehälter 19 ist oberhalb der Pumpe 7 angeordnet, rückseitig an diesen schließt sich ein Elektronikgehäuse 20 an, welches über dem Elektromotor 8 angeordnet ist und die gesamte Steuer- und Regelelektronik des Hauswasserwerkes 1 aufnimmt.

Im Betrieb gelangt das Wasser durch den Sauganschluss 4 in das Gehäuseteil 14, also zum Saugmund der Pumpe 7, von dort nachfolgend durch die einzelnen Pumpenstufen bis zum letzten Laufrad, von wo es über den weiter unten noch beschriebenen offenen Leitapparat in einem Hauptförderstrom 29 um 180° in den Ringraum 12 umgeleitet wird, um von dort über den vertikalen Kanal 15 durch das Rückschlagventil 16 zum Druckanschluss 5 zu gelangen, wo es das Hauswasserwerk 1 verlässt.

Um einen Teilstrom zu erzeugen, der den Kühlflüssigkeitsstrom 30 für den Motor 8 bildet, ist das letzte Kreiselrad 10 von Leitschaufeln 21 und 22 umgeben. Bei den Leitschaufeln 21 handelt es sich um übliche Leitschaufeln, welche das Kreiselrad radial umgebend angeordnet sind und von Ausgestaltung und Funktion üblichen Leitschaufeln entsprechen. Die Leitschaufeln 22 jedoch, die um 180° versetzt (bezogen auf die Drehachse der Pumpe) angeordnet sind, sind in Axialrichtung bis in dem Ringraum 12 hinein verlängert, sie teilen den Ringraum 12 in zwei Ringraumteile, nämlich einen unteren Teilringraum 23 und einen oberen Teilringraum 24. Diese den Ringraum 12 teilenden Leitschaufeln 22 erstrecken sich axial von einer Stirnwand 25 des topfförmigen Gehäuseteils 13 an der Außenwand entlang bis nahe zum Ende des Gehäuseteils 13, also dort wo dieses an das Gehäuseteil 14 angeflanscht ist. Nach innen reichen die Leitschaufeln 22 bis an die Zylinderwand 11 heran, so dass zumindest im Bereich der Zylinderwand 11 der Ringraum 12 durch die Leitschaufeln 22 etwa horizontal geteilt ist. Im Bereich des letzten Laufrades sind die Leitschaufeln 22 nach innen hin wie die Leitschaufeln 21 ausgebildet.

Durch diese Teilung des Ringraums 12, zumindest im Bereich des topfförmigen Gehäuseteils 13, entsteht im Betrieb ein unterschiedliches Druckniveau in den Teilringräumen 23 und 24, wobei im unteren Teilringraum 23 ein höherer Druck herrscht als im oberen Teilringraum 24. Die Unterschiede sind vergleichsweise gering, da zum saugseitigen Ende des Ringraums 12 die Teilringräume 23 und 24 hydraulisch verbunden sind.

Der topfförmige Gehäuseteil 13 weist eine zentrale Ausnehmung 26 für die Durchführung und Lagerung der Welle 9 auf. Diese Ausnehmung 26 umgebend erstreckt sich die Stirnwand 25 bis zur im Wesentlichen zylindrischen Außenseite des Gehäuseteils 13. In dieser Stirnwand 25 sind im Bereich fluchtend zu dem Ringraum 12 im unteren Teilringraum 23 sowie im oberen Teilringraum 24 Ausnehmungen 27, die zu einem daran anschließenden, den Stator des Elektromotors 8 umgebenden Ringraum 28 führen. Diese Ausnehmungen 27 dienen dazu, den Kühlflüssigkeitsstrom 30, welcher durch das unterschiedliche Druckniveau in den Teilringräumen 23 und 24 erzeugt wird, vom unteren Teilringraum 23 in den unteren Teil des den Elektromotor 8 umgebenden Ringraums 28 gelangen zu lassen, von dort nach oben und durch die oberen Ausnehmungen 27 in der Stirnwand 25 in den oberen Teilringraum 24 fließen zu lassen um dann von dort in den Hauptförderstrom zu gelangen. Dieser durch die Leitschaufeln 22 erzeugte Druckunterschied zwischen dem unteren und dem oberen Teilringraum 23, 24 reicht aus, um einen ausreichenden Kühlflüssigkeitsstrom 30 durch den Ringraum 28 und damit eine ausreichende Kühlung des Elektromotors 8 zu erzeugen.

### Bezugszeichenliste

- 1: Hauswasserwerk
- 2: Gehäuse von 1
- 3: Fuß
- 4: Sauganschluss
- 5: Druckanschluss
- 6: Ablassöffnung
- 7: Kreiselpumpe
- 8: Elektromotor
- 9: Welle
- 10: Kreiselräder
- 11: Zylinderwand
- 12: Ringraum
- 13: topfförmiger Gehäuseteil des Pumpengehäuses
- 14: Gehäuseteil des Pumpengehäuses
- 15: Kanal
- 16: Rückschlagventil
- 17: Verschlussstopfen
- 18: Anschluss für Membrandruckbehälter
- 19: Membrandruckbehälter
- 20: Elektronikgehäuse
- 21: normale Leitschaufeln
- 22: teilende Leitschaufeln
- 23: unterer Teilringraum
- 24: oberer Teilringraum
- 25: Stirnwand
- 26: zentrale Ausnehmung
- 27: Ausnehmungen in der Stirnwand
- 28: Ringraum
- 29: Hauptförderstrom
- 30: Kühlflüssigkeitsstrom

## Patentansprüche

1. Kreiselpumpenaggregat, insbesondere als Teil eines Hauswasserwerks (1), mit einem Elektromotor (8) und einer davon angetriebenen ein- oder mehrstufigen Kreiselpumpe (7) mit mindestens einem Kreiselrad (10), welches einen Hauptförderstrom (29) durch einen die mindestens eine Pumpenstufe umgebenden Ringraum (12) sowie einen Kühlflüssigkeitsförderstrom (30) durch einem den Motor (8) umgebenden Raum (28) erzeugt, wobei der Kühlflüssigkeitsförderstrom (30) vom Hauptförderstrom (29) abgezweigt ist, der Ringraum (12) durch mindestens zwei Leitschaufeln (22) in Teilringräume (23, 24) unterteilt ist und jeder Teilringraum (23, 24) mit dem den Motor (8) umgebenden Raum (28) leitungsverbunden ist, **dadurch gekennzeichnet, dass** die Teilringräume (23, 24) im Betrieb ein durch die Leitschaufeln (22) erzeugtes unterschiedliches Druckniveau voneinander aufweisen.

2. Kreiselpumpenaggregat nach Anspruch 1, **dadurch gekennzeichnet, dass** die Kreiselpumpe mehrstufig ausgebildet ist und dass die vorzugsweise diametral im Ringraum (12) angeordneten Leitschaufeln (22) Teil der letzten Pumpenstufe bilden oder dieser nachgeordnet sind.

3. Kreiselpumpenaggregat nach Anspruch 1 oder 2, **dadurch gekennzeichnet, dass** der Ringraum (12) zumindest teilweise durch das Pumpengehäuses (13) begrenzt ist.

4. Kreiselpumpenaggregat nach Anspruch 3, **dadurch gekennzeichnet, dass** die Kreiselpumpe (7) mehrstufig ausgebildet ist, die letzte Pumpenstufe durch das Kreiselrad (19) mit den umgebenden Leitschaufeln (21, 22) im Pumpengehäuse (13, 14) gebildet ist und die erste und gegebenfalls weiteren Pumpenstufen innerhalb eines Zylindermantels (11) angeordnet sind, welcher den Ringraum (12) der Pumpe (7) nach innen begrenzt und der mindestens abschnittsweise durch die Leitschaufeln (22) in axialer Richtung geteilt ist.

5. Kreiselpumpenaggregat nach einem der vorhergehenden Ansprüche, **dadurch gekennzeichnet, dass** die Leitschaufeln (22) sich auch in Richtung der Drehachse des Kreiselrades (10) oder in einer Richtung parallel dazu erstrecken.

6. Kreiselpumpenaggregat nach einem der vorhergehenden Ansprüche, **dadurch gekennzeichnet, dass** sich die Leitschaufeln (22) in den Bereich zwischen Kreiselrad (10) und einer vorzugsweise das Pumpengehäuse (13, 14) begrenzenden Stirnwand (25) erstrecken.

7. Kreiselpumpenaggregat nach einem der vorhergehenden Ansprüche, **dadurch gekennzeichnet, dass** die Leitungsverbindungen zu dem den Motor (8) umgebenden Raum (28) durch Ausnehmungen (27) in einer Stirnwand (25) des Pumpengehäuses (13, 14) gebildet sind.

8. Kreiselpumpenaggregat nach einem der vorhergehenden Ansprüche, **dadurch gekennzeichnet, dass** die Leitschaufeln (22) sich radial längs einer Stirnwand (25) des Pumpengehäuses (13, 14) sowie axial längs einer den Ringraum (12) nach außen begrenzenden Außenwand insbesondere des Pumpengehäuses (13, 14) erstrecken.

9. Kreiselpumpenaggregat nach einem der vorhergehenden Ansprüche, **dadurch gekennzeichnet, dass** die Pumpe (7) eine Radial oder Radial-/Axialkreiselpumpe ist.

10. Kreiselpumpenaggregat nach einem der vorhergehenden Ansprüche, **dadurch gekennzeichnet, dass** die Pumpe (7) zum Betrieb mit horizontal angeordneter Drehachse bestimmt ist und dass die den Ringraum (12) der Pumpe (7) unterteilenden Leitschaufeln (22) sich im Wesentlichen in einer horizontalen Ebene erstrecken, in welcher auch die Drehachse liegt.

11. Kreiselpumpenaggregat nach einem der vorhergehenden Ansprüche, **dadurch gekennzeichnet, dass** Motor (8) und Pumpe (7) eine gemeinsame Welle (9) aufweisen und der Ringraum (12) der Pumpe (7) in Flucht zu dem den Motor (8) umgebenden Raum (28), vorzugsweise Ringraum (12) angeordnet ist.

12. Hauswasserwerk mit einem Kreiselpumpenaggregat nach einem der vorhergehenden Ansprüche, **dadurch gekennzeichnet, dass** ein Sauganschluss (4) und ein Druckanschluss (5) vorgesehen sind, die vorzugsweise übereinander angeordnet an einer Stirnseite des umgebenden Gehäuses (2) angeordnet sind.

13. Hauswasserwerk nach Anspruch 12, **dadurch gekennzeichnet**, das in dem umgebenden Gehäuse (2) Pumpe (7) und Motor (8) unten, ein Membrandruckbehälter(19) und die Motorelektronik darüber und oben angeordnet sind.

## Claims

1. A centrifugal pump assembly, in particular as part of a water supply system (1), with an electric motor (8) and with a single-stage or multi-stage centrifugal pump (7) which is driven by this, said centrifugal pump being with at least one impeller (10) which produces a main delivery flow (29) through an annular space (12) which surrounds the at least one pump stage, as well as a cooling fluid delivery flow (30) through a space (28) which surrounds the motor (8), wherein the cooling fluid delivery flow (30) is branched from the main delivery flow (29), the annular space (12) is subdivided by at least two guide vanes (22) into part-annular-spaces (23, 24) and each part- annular-space (23, 24) is conductively connected to the space (28) which surrounds the motor (8), **characterised in that** the part-annular-spaces (23, 24) on operation have a pressure level which is produced by the guide vanes (22) and which are different from one another.

2. A centrifugal pump assembly according to claim 1, **characterised in that** the centrifugal pump is designed in a multi-stage manner and that the guide vanes (22) which are preferably arranged diametrically in the annular space (12) form part of the last pump stage or are arranged downstream of this

3. A centrifugal pump assembly according to claim 1 or 2, **characterised in that** the annular space (12) is delimited at least partly by the pump casing (13).

4. A centrifugal pump assembly according to claim 3, **characterised in that** the centrifugal pump (7) is designed in a multi-stage manner, the last pump stage is formed by the impeller (19) with the surrounding guide vanes (21, 22) in the pump casing (13, 14), and the first and possibly further pump stages are arranged within a cylinder jacket (11) which inwardly delimits the annular space (12) of the pump (7) and which is divided in the axial direction at least in sections by the guide vanes (22).

5. A centrifugal pump assembly according to one of the preceding claims, **characterised in that** the guide vanes (22) also extend in the direction of the rotation axis of the impeller (10) or in a direction parallel thereto.

6. A centrifugal pump assembly according to one of the preceding claims, **characterised in that** the guide vanes (22) extend into the region between the impeller (10) and a face wall (25) which preferably delimits the pump casing (13, 14).

7. A centrifugal pump assembly according to one of the preceding claims, **characterised in that** the conduit connections to the space (28) which surrounds the motor (8) are formed by recesses (27) in a face wall (25) of the pump casing (13, 14).

8. A centrifugal pump assembly according to one of the preceding claims, **characterised in that** the guide vanes (22) extend radially along a face wall (25) of the pump casing (13, 14) as well as axially along an outer wall, in particular of the pump casing (13, 14), said outer wall outwardly delimiting the annular space (12).

9. A centrifugal pump assembly according to one of the preceding claims, **characterised in that** the pump (7) is a radial centrifugal pump or a radial-axial centrifugal pump.

10. A centrifugal pump assembly according to one of the preceding claims, **characterised in that** the pump (7) is envisaged for operation with a horizontally arranged rotation axis, and that the guide vanes (22) which subdivide the annular space (12) of the pump (7) extend essentially in a horizontal plane, in which the rotation axis also lies.

11. A centrifugal pump assembly according to one of the preceding claims, **characterised in that** the motor (8) and pump (7) comprise a common shaft (9), and the annular space (12) of the pump (7) is arranged aligned to the space (28), preferably annular space (12), which surrounds the motor (8).

12. A water supply system with a centrifugal pump assembly according to one of the preceding claims, **characterised in that** a suction connection (4) and a delivery connection (5) are provided, which are arranged on a face side of the surrounding casing (2), preferably above one another.

13. A water supply system according to claim 12, **characterised in that** in the surrounding casing (2), the pump (7) and motor (8) are arranged at the bottom, a diaphragm tank (19) and the motor electronics thereabove and at the top.

## Revendications

1. Groupe motopompe centrifuge, en particulier faisant partie d'une installation d'eau domestique (1), comprenant un moteur électrique (8) et une pompe centrifuge entraînée monocellulaire ou multicellulaire (7) munie d'au moins une roue gyroscopique (10) qui génère un flux principal (29) à travers un espace annulaire (12) entourant l'étage de pompe, au moins au nombre de un, ainsi qu'un flux de liquide de refroidissement (30) à travers un espace (28) entourant le moteur (8), dans lequel le flux de liquide de refroidissement (30) est dévié du flux principal (29), l'espace annulaire (12) est divisé en sous-espaces annulaires (23, 24) par au moins deux aubes directrices (22), et chaque sous-espace annulaire (23, 24) est relié par conduite à l'espace (28) entourant le moteur (8), **caractérisé en ce que** les sous-espaces annulaires (23, 24) présentent en fonctionnement un niveau de pression différent généré par les aubes (22).

2. Groupe motopompe centrifuge selon la revendication 1, **caractérisé en ce que** la pompe centrifuge est réalisée de manière multicellulaire et **en ce que** les aubes directrices (22) agencées de manière préférée diamétralement au sein de l'espace annulaire (12) forment une partie du dernier étage de pompe ou sont agencées en aval de celui-ci.

3. Groupe motopompe centrifuge selon la revendication 1 ou 2, **caractérisé en ce que** l'espace annulaire (12) est délimité au moins en partie par le carter de pompe (13).

4. Groupe motopompe centrifuge selon la revendication 3, **caractérisé en ce que** la pompe centrifuge (7) est réalisée de manière multicellulaire, le dernier étage de pompe est formé dans le carter de pompe (13, 14) par la roue gyroscopique (19) munie des aubes directrices (21, 22) qui l'entourent, et le premier étage de pompe ainsi qu'éventuellement d'autres étages de pompe sont agencés à l'intérieur d'une enveloppe de cylindre (11) qui délimite l'espace annulaire (12) de la pompe (7) vers l'intérieur et qui est divisée dans la direction axiale au moins par sections par les aubes directrices (22).

5. Groupe motopompe centrifuge selon l'une des revendications précédentes, **caractérisé en ce que** les aubes directrices (22) s'étendent également en direction de l'axe de rotation de la roue gyroscopique (10) ou dans une direction parallèle à celle-ci.

6. Groupe motopompe centrifuge selon l'une quelconque des revendications précédentes, **caractérisé en ce que** les aubes directrices (22) s'étendent dans la région située entre la roue gyroscopique (10) et une paroi avant (25) délimitant de manière préférée le carter de pompe (13, 14).

7. Groupe motopompe centrifuge selon l'une des revendications précédentes, **caractérisé en ce que** les communications conductrices menant à l'espace (28) entourant le moteur (8) sont formées par des évidements (27) dans une paroi avant (25) du carter de pompe (13, 14).

8. Groupe motopompe centrifuge selon l'une des revendications précédentes, **caractérisé en ce que** les aubes directrices (22) s'étendent de manière radiale le long d'une paroi avant (25) du carter de pompe (13, 14) et de manière axiale le long d'une paroi extérieure délimitant l'espace annulaire (12) vers l'extérieur, en particulier du carter de pompe (13, 14).

9. Groupe motopompe centrifuge selon l'une des revendications précédentes, **caractérisé en ce que** la pompe (7) est une pompe centrifuge radiale ou radiale/axiale.

10. Groupe motopompe centrifuge selon l'une des revendications précédentes, **caractérisé en ce que** la pompe (7) est destinée à fonctionner avec un axe de rotation agencé de manière horizontale et **en ce que** les aubes directrices (22) divisant l'espace annulaire (12) de la pompe (7) s'étendent essentiellement dans un plan horizontal au sein duquel se trouve également l'axe de rotation.

11. Groupe motopompe centrifuge selon l'une des revendications précédentes, **caractérisé en ce que** le moteur (8) et la pompe (7) présentent un arbre commun (9), et l'espace annulaire (12) de la pompe (7) est agencé de manière affleurante par rapport à l'espace (28), de manière préférée l'espace annulaire (12), entourant le moteur (8).

12. Installation d'eau domestique comprenant un groupe motopompe centrifuge selon l'une des revendications précédentes, **caractérisée en ce que** sont prévus un raccord d'aspiration (4) et un raccord de refoulement (5), qui sont agencés de manière préférée l'un au-dessus de l'autre au niveau d'un côté avant du carter (2) qui les entoure.

13. Installation d'eau domestique selon la revendication 12, **caractérisée en ce que**, au sein du carter (2), la pompe (7) et le moteur (8) sont agencés en bas, un ballon à membrane (19) et l'électronique du moteur sont agencés au-dessus et en haut.
